# EUROPÄISCHE PATENTANMELDUNG

(11) **EP 1 089 250 A1**
(43) Veröffentlichungstag der Anmeldung: **04.04.2001**
(21) Anmeldenummer: 00120840.4
(22) Anmeldetag: 25.09.2000
(51) Int. Cl.: G09F 19/14, B62B 3/10, G09F 21/04

(54) **Werbeschild für einen Einkaufswagen**

(30) Priorität: 30.09.1999 DE 29917181 U
(71) Anmelder: Hempelmann, Herbert, 32130 Enger (DE)
(72) Erfinder: Hempelmann, Herbert, 32130 Enger (DE)
(74) Vertreter: Loesenbeck, Karl-Otto, Dipl.-Ing.

(57) **Zusammenfassung**

Ein mit einem Muster oder Bild (2) versehenes Werbeschild für einen Einkaufswagen, ist so ausgebildet, daß das Muster oder das Bild (2) aus einem sich unter verschiedenen Blickwinkeln jeweils anders darstellenden Aufdruck oder einer Prägung besteht.

## Beschreibung

Die vorliegende Erfindung betrifft ein Werbeschild für einen Einkaufswagen.

Mit derartigen Werbeschildern werden im wesentlichen Einkaufswagen bestückt, die in Verbrauchermärkten, Getränke- oder Baumärkten zum Einsatz kommen.

Dabei dienen diese Werbeschilder der Vermittlung von Werbebotschaften, die aus Bildern, Mustern und/oder Texten bestehen.
Diese können unmittelbar auf eine Trägerplatte aufgedruckt sein, die die Basis für das Werbeschild bildet, oder auf diese Trägerplatte aufgeklebt, wobei im letzteren Fall die Werbebotschaft auf eine Folie gedruckt ist, die wiederum mit der Trägerplatte verklebt ist.

Allerdings sind die bekannten Muster oder Bilder nicht geeignet, den gewünschten Effekt zu erzielen, da ihr Aufmerksamkeitsgrad aufgrund des Auftrags, durch den lediglich ein flächiges Bild vermittelt wird, relativ gering ist.

Die den Einkaufswagen benutzende Person nimmt den Werbeaufdruck im Regelfall nur in geringem Maße wahr, so daß der gewünschte verkaufsfördernde Erfolg der Werbung ausbleibt.

Der vorliegenden Erfindung liegt daher die Aufgabe zugrunde, ein Werbeschild der gattungsgemäßen Art so auszubilden, daß sein Aufmerksamkeitseffekt erhöht wird.

Diese Aufgabe wird durch ein Werbeschild gelöst, das die Merkmale des Anspruches 1 aufweist.

Diese erfindungsgemäße Ausgestaltung eines Werbeschildes führt zu einer wesentlichen Erhöhung des Aufmerksamkeitseffektes, da sich der Benutzer des Einkaufswagens praktisch ständig in einem anderen Blickwinkel zu dem Werbeschild befindet und daher entsprechend veränderte Bilder oder Muster erkennt.
Dies vermittelt ihm einen bewegungshaften Eindruck des dargestellten Objektes, das insofern seine Aufmerksamkeit stärker erregt als dies bei der bislang üblichen, unveränderbaren Darstellung der Fall ist.

Als besonders vorteilhaft in diesem Sinne hat sich ein Aufdruck als Wechselbild gezeigt, bei dem abgebildete Gegenstände, je nach Blickwinkel, beispielsweise in unterschiedlichen Funktionsstellungen sichtbar sind.

Denkbar ist aber auch, den Aufdruck als sogenanntes Bewegungsbild herzustellen, das den Eindruck vermittelt, als bewege sich das abgebildete Motiv, wenn sich der Blickwinkel ändert.

Ein plastischer Eindruck wird von einem 3D-Bild, das gleichfalls im Sinne der Erfindung aufgedruckt sein kann.

Der Aufdruck, der unter dem Begriff Lentikulartechnik" bekannt ist, kann auch in Form von sogenannten Morphingbildern aufgebracht sein.

Dabei kann der Aufdruck, wie erwähnt, unmittelbar auf die Trägerplatte erfolgen oder auf eine Folie, die mit der Trägerplatte verbunden wird.

Als Prägung ist ein Muster oder Bild als eine Holographie ausgebildet, durch die besonders wirkungsvolle Effekte erziehlbar ist.

Ein Ausführungsbeispiel der Erfindung wird nachfolgend anhand der beigefügten Zeichnung beschrieben.

Es zeigen:
- Figur 1: ein erfindungsgemäßes Werbeschild in einer Vorderansicht,
- Figur 2: das Werbeschild nach Figur 1 in einem dazu veränderten Blickwinkel gesehen.

In den Figuren ist ein Werbeschild dargestellt, das aus einer Trägerplatte 1 besteht, auf die ein Bild 2 in Form einer Zigarettenschachtelabildung aufgedruckt ist. Dieses Bild 2 ist als sogenanntes Wechselbild aufgedruckt, das bei der in der Figur 1 gezeigten Blickrichtung die Zigarettenschachtel geschlossen wiedergibt.
Strichpunktiert ist eine Position der Trägerplatte 1 mit dem aufgedruckten Bild 2 dargestellt, die die Betrachtung unter einem veränderten Blickwinkel wiedergibt. In der Figur 2 ist diese Position der Übersichtlichkeit halber alleinstehend gezeigt.

Hier ist deutlich das Charakteristikum des Wechselbildes zu erkennen, bei dem dann die Zigarettenschachtel als geöffnet erkennbar ist, mit zwei teilweise aus der Schachtel herausgezogenen Zigaretten.

Neben diesen zwei erkennbaren unterschiedlichen Positionen kann der Aufdruck auch so ausgebildet sein, daß mehrere andere Stellungen, wie auch immer gestaltet, sichtbar werden, je nach Blickwinkel des Betrachters.

## Patentansprüche

1. Mit einem Muster oder Bild (2) versehenes Werbeschild für einen Einkaufswagen, **dadurch gekennzeichnet,** daß das Muster oder das Bild (2) aus einem sich unter verschiedenen Blickwinkeln jeweils anders darstellenden Aufdruck oder einer Prägung besteht.

2. Werbeschild nach Anspruch 1, **dadurch gekennzeichnet,** daß das Muster oder Bild (2) unmittelbar auf eine Trägerplatte (1) aufgedruckt ist.

3. Werbeschild nach Anspruch 1, **dadurch gekennzeichnet,** daß das Muster oder Bild (2) auf eine Folie gedruckt ist, die mit der Trägerplatte 1 verbunden ist.

4. Werbeschild nach Anspruch 1, **dadurch gekennzeichnet,** daß der Aufdruck aus einem Bewegungsbild besteht.

5. Werbeschild nach Anspruch 1, **dadurch gekennzeichnet,** daß der Aufdruck aus einem Wechselbild besteht.

6. Werbeschild nach Anspruch 1, **dadurch gekennzeichnet,** daß der Aufdruck aus einem 3D-Bild besteht.

7. Werbeschild nach Anspruch 1, **dadurch gekennzeichnet,** daß der Aufdruck aus einem Morphing-Bild besteht.

8. Werbeschild nach Anspruch 1, **dadurch gekennzeichnet,** daß die Prägung als Holographie ausgebildet ist.
